# EUROPÄISCHE PATENTSCHRIFT

(11) **EP 3 826 509 B1**
(45) Veröffentlichungstag und Bekanntmachung des Hinweises auf die Patenterteilung: **17.07.2024**
(21) Anmeldenummer: 19758371.9
(22) Anmeldetag: 20.08.2019
(51) Int. Cl.: A47B 13/08, A47B 13/14, A47B 31/02, A47B 77/02

(54) **KÜCHENMÖBEL MIT VARIABLER ARBEITS- ODER TISCHPLATTE**
KITCHEN FURNITURE ITEM HAVING A VARIABLE WORKTOP OR TABLETOP
MEUBLE DE CUISINE À PLATEAU DE TRAVAIL OU DE TABLE VARIABLE

(30) Priorität: 21.08.2018 DE 102018120369
(43) Veröffentlichungstag der Anmeldung: 02.06.2021
(73) Patentinhaber: Bulthaup GmbH & Co. KG, 84155 Bodenkirchen (DE)
(72) Erfinder: ECKERT, Marc Oliver, 84155 Bodenkirchen (DE); SPOHDE, Ulrich, 84155 Bodenkirchen (DE)
(74) Vertreter: Herrmann, Uwe
(86) Internationale Anmeldenummer: PCT/EP2019/072197
(87) Internationale Veröffentlichungsnummer: WO 2020/038908

(56) Entgegenhaltungen:
- EP-A1- 2 727 495
- FR-A1- 2 886 528
- GB-A- 2 512 833
- KR-Y1- 200 400 119

## Beschreibung

Die Erfindung betrifft ein Küchenmöbel mit einer horizontalen Arbeits- oder Tischplatte und einem Unterbau, der die Arbeitsplatte hält.

Gattungsgemäße Küchenmöbel sind aus dem Stand der Technik in unterschiedlichsten Ausgestaltungen bekannt. Beispielsweise werden in Haushaltsküchen typischerweise Sideboards oder Ess- und Arbeitstische angeordnet, die eine horizontale Arbeits- oder Tischplatte aufweisen.

Die EP2727495A1 offenbart beispielsweise einen Tisch mit variabler Konfiguration. Aus der KR200400119Y1 ist ein Tisch mit einer Heizplatte bekannt. Die FR2886528A1 offenbart einen Tisch mit einem Einsatz. Zudem offenbart die GB2512833A einen Tisch mit Grilleinsatz.

Die Arbeits- oder Tischplatten können auch mit diversen Funktionselementen versehen werden, beispielsweise mit Kochfeldern, Wasserbecken oder dergleichen. Die Konfiguration der Arbeitsflächen ist aber immer starr und kann weder herstellerseitig noch benutzerseitig variabel an besondere Bedürfnisse eines Kunden angepasst werden, ohne auf teure Einzelanfertigungen zurückzugreifen.

Vor diesem Hintergrund betrifft die Erfindung ein Küchenmöbel mit den Merkmalen des unabhängigen Anspruchs 1.

Durch die lösbare Verbindung der Plattenteile können nicht funktionelle einfache Plattenteile mit unterschiedlichen funktionellen Plattenteilen in individueller Weise zu einer insgesamt variabel konfigurierten Arbeits- oder Tischplatte zusammengesetzt werden.

Der Begriff des Küchenmöbels ist im gegebenen Zusammenhang im Sinne eines beliebigen Möbels zu verstehen, welches zur Aufstellung in einer privaten oder gastronomischen Küche bestimmt ist. Bei der Arbeits- oder Tischplatte kann es sich beispielsweise um die Arbeitsplatte einer Einbauküche oder um die Tischplatte eines freistehenden Küchenarbeitstisches handeln. Das Küchenmöbel umfasst neben der Möbelplatte ferner einen Unterbau, der die Arbeits- oder Tischplatte in Position hält.

Vorzugsweise handelt es sich bei wenigstens einem anderen der Plattenteile um ein nicht-funktionelles Plattenteil, das mit keiner Applikation versehen ist. Beispielsweise kann es sich bei dem nicht funktionellen Plattenteil um eine einfache Holzplatte handeln, die mit Verbindungselementen zur Anbindung an andere Plattenteile versehen ist.

Erfindungsgemäß umfasst die Arbeits- oder Tischplatte zwei oder mehr funktionelle und zwei oder mehr nicht-funktionelle Plattenteile. Beispielsweise kann auf der Arbeits- oder Tischplatte eine Reihe an zwei oder mehreren, beispielsweise drei funktionellen Plattenteilen sandwichartig zwischen zwei längeren, nicht-funktionellen Plattenteilen eingefasst sein.

In einer Ausführungsform ist vorgesehen, dass die funktionellen Plattenteile eine oder mehrere der folgenden Applikationen umfassen: eine Heizvorrichtung, eine Kühlvorrichtung, eine Beleuchtung, eine Haltevorrichtung, eine Wasserversorgung, eine Wanne, Halterungen für Küchengeräte, oder Führungsschienen für verschiebbare Elemente.

Beispielsweise kann wenigstens ein funktionelles Plattenteil eine Temperierplatte umfassen, welche vorzugsweise sowohl eine Kühlfunktion als auch eine Heizfunktion hat. Beispielsweise kann an der Unterseite eines derartigen Plattenteils, genauer gesagt unterhalb der Temperierplatte ein Modul zur Temperierung angeordnet sein, das ein Peltier-Element umfasst, das sowohl zum Heizen als auch zum Kühlen der Platte betrieben werden kann. Zur Ansteuerung des Peltier-Elements kann das Modul ferner einen Sensor umfassen, der beispielsweise so ausgebildet ist, dass er die Präsenz eines Magneten in einem Erfassungsbereich der Arbeitsoberfläche erkennen kann, wobei das Peltier-Element bei Erkennung oder nach Bewegung eines Magneten im Erfassungsbereich bestromt wird. Mit der Oberseite des Moduls kann ein beispielsweise stabförmiges, magnetisches Bedienelement assoziiert werden, dessen Drehposition des im Erfassungsbereich des Sensors ausschlaggebend für die Stromstärke und -richtung und mithin die Frage ist, wie stark der Bereich erwärmt oder gekühlt wird.

Ferner kann wenigstens ein funktionelles Plattenteil eine Wanne mit Halterungen mit entnehmbar gehaltenen Accessoires umfassen. Beispielsweise kann der Tisch zum Verzehr von Sushi ausgerichtet werden, indem kleine Schüsseln und Portionierbesteck für Wasabi und Sojasauce als entnehmbare und mithin waschbare Accessoires bereitgestellt werden. Dieses Plattenteil kann ferner ebenfalls ein Temperiermodul umfassen, um einzelne Accessoires erwärmen oder kühlen zu können, wobei das Temperiermodul wie eben beschrieben ausgebildet sein kann.

Des Weiteren kann wenigstens ein funktionelles Plattenteil Führungsschienen für verschiebbare Elemente umfassen. Bei den verschiebbaren Elementen kann es sich beispielsweise um Halterungen für Servietten, Besteck oder Stäbchen handeln. Durch Verschieben können diese Elemente variabel in eine für alle am Tisch sitzenden Personen gut erreichbare Position gebracht werden.

Bei der lösbaren erfindungsgemäßen Verbindung zwischen den Plattenteilen der Arbeits- oder Tischplatte handelt es sich um eine formschlüssige Verbindung. Dabei ist vorgesehen, dass die gemeinsame Seitenkante Schwalbenschwanz-Nuten umfassen, welche von reversibel expandierbaren Nutensteinen hintergriffen werden. Die Nutensteine können beispielsweise anhand einer Schraube in eine im Wesentlichen normal auf die Plattenebene verlaufende Richtung auseinandergespreizt werden und die Plattenteile reversibel zu verklemmen.

Gemäß einer Ausführungsform der Erfindung ist das Küchenmöbel mobil bzw. beweglich. Beispielsweise kann es sich bei dem Küchenmöbel um einen Servierwagen oder ein ähnliches mobiles Küchenmöbel handeln. Grundsätzlich sind aber auch stationäre oder auch fest verbaute Küchenmöbel von der vorliegenden Erfindung umfasst.

Vorzugsweise sind bei einem erfindungsgemäßen Küchenmöbel die wenigstens zwei Plattenteile derart miteinander verbunden, dass die wenigstens zwei Plattenteile nebeneinander, untereinander oder übereinander anordnenbar sind oder angeordnet sind. Beispielsweise kann das funktionelle Plattenteil relativ zu dem anderen Plattenteil der wenigstens zwei Plattenteile verschieblich angeordnet sein, sodass die Plattenteile übereinander oder untereinander angeordnet werden können.

Weiterhin sind vorzugsweise die wenigstens zwei Plattenteile aus einem unterschiedlichen Material ausgebildet. Durch diese Ausgestaltung kann eine besonders hochwertige Optik erreicht werden. Beispielsweise kann ein Plattenteil aus Holz und das andere Plattenteil aus Marmor gefertigt sein. Dies Auswahl des Materials ist beliebig und kann an die jeweiligen Erfordernisse flexibel angepasst werden. Beispielsweise kann Holz, Stein, Metall oder auch Kunststoff zum Einsatz kommen. Vor dem eingangs genannten Hintergrund betrifft die Erfindung weiterhin ein Verfahren zur Integration eines funktionellen Plattenteils in eine Arbeits- oder Tischplatte eines erfindungsgemäßen Küchenmöbels, wobei das funktionelle Plattenteil mit wenigstens einem weiteren Plattenteil des Tisches verbunden wird. Das Verfahren erlaubt es, eine Arbeits- oder Tischplatte in Übereinstimmung mit individuellen Bedürfnissen eines Kunden aus einem Reservoir an vorgefertigten Plattenteilen variabel zusammenzustellen.

Zudem betrifft die Erfindung ein Verfahren zum Ersatz eines Plattenteils einer Arbeits- oder Tischplatte eines erfindungsgemäßen Küchenmöbels mit einem anderen Plattenteil, wobei es sich bei dem entnommenen und/oder dem eingesetzten Plattenteil um ein funktionelles Plattenteil handelt. So können Arbeits- oder Tischplatten eines erfindungsgemäßen Küchenmöbels auch nachträglich angepasst werden, sofern sich die Bedürfnisse des Kunden nachträglich ändern, beispielsweise aufgrund eines Umbaus oder Umzugs.

Weitere Einzelheiten und Vorteile der Erfindung ergeben sich aus dem nachfolgend anhand der Figuren diskutierten Ausführungsbeispiel. In den Figuren zeigen:
- Figur 1:: Ansichten eines erfindungsgemäß ausgebildeten Tisches, der als Zubereitungs- und Esstisch für Sushi konfiguriert ist;
- Figur 2:: Ansichten der funktionellen Plattenteile dieses Tisches;
- Figur 3:: eine Einzelansicht eines dieser funktionellen Plattenteile;
- Figur 4:: eine Einzelansicht eines weiteren dieser funktionellen Plattenteile nebst assoziierten Accessoires; und
- Figur 5:: eine Einzelansicht eines wiederum anderen dieser funktionellen Plattenteile nebst assoziierten Elementen.

Ein erfindungsgemäß ausgebildetes Küchenmöbel in Form eines Sushi-Tisches 1 ist in Figur 1 in unterschiedlichen Ansichten dargestellt, wobei Figur 1a eine perspektivische Ansicht, Figur 1b eine Draufsicht, Figur 1c eine Seitenansicht der Längsseite und Figur 1d eine Seitenansicht der kurzen Seite des Tisches 1 zeigen.

Der Tisch 1 umfasst generell eine Tischplatte 20 und einen Unterbau 30 in der Form zweier Tischbeine 31 mit mehreren Verstrebungen 32 zum Halten der Tischplatte 10.

Die Tischplatte 10 setzt sich modular aus mehreren Plattenteilen zusammen, nämlich aus drei funktionellen Plattenteilen 110, 120 und 130 sowie vier nicht-funktionellen Plattenteilen 210, 220, 230 und 240. Zwei der nicht-funktionellen Plattenteile 210 und 220 haben die Gestalt länglicher Bretter und fassen die drei in Reihe angeordneten funktionellen Plattenteile 110, 120 und 130 beidseitig sandwichartig ein. Die zwei weiteren der nicht-funktionellen Plattenteile 230 und 240 schließen die Reihe der funktionellen Plattenteile 110, 120 und 130 beidseitig ab. Die nicht-funktionellen Plattenteile 210, 220, 230 und 240 können vorzugsweise aus Holz gefertigt sein.

Die nicht-funktionellen Plattenteile 210 und 220 sind entlang ihrer innenliegenden Längskanten mit je einer Längskante aller drei funktionellen Plattenteile 110, 120 und 130 und der weiteren nicht-funktionellen Plattenteile 230 und 240 in einer Weise verbunden, dass ein nachträgliches Lösen ermöglicht wird. In diesem Zusammenhang ist vorgesehen, dass die langen Seitenkanten aller Plattenteile 110, 120, 130, 210, 220, 230 und 240 jeweils Schwalbenschwanz-Nuten umfassen, welche an Verbindungsorten lokal von anhand von Schrauben reversibel expandierbaren Nutensteinen hintergriffen werden.

Der Mittelteil der Tischplatte 10 bestehend aus den drei in Reihe aneinandergefügten funktionellen Plattenteilen 110, 120 und 130 ist in Figur 2 isoliert dargestellt, einmal nebst assoziierten Accessoires und Elementen (Figur 2a) und einmal ohne (Figur 2b).

Die Reihe umfasst dabei links ein erstes Plattenteil 110 mit einer Temperierplatte 111, die sowohl eine Kühlfunktion als auch eine Heizfunktion hat. An der Unterseite dieses Plattenteils 110 ist im Bereich der Temperierplatte 111 ein Modul zur Temperierung angeordnet sein, das ein Peltier-Element und ein Sensorelement umfasst. Das Peltier-Element kann je nach Richtung der Bestromung sowohl zum Heizen als auch zum Kühlen der Temperierplatte 111 betrieben werden kann. Der Sensor dient zur Ansteuerung des Peltier-Elements, wobei er die Präsenz eines Magneten in einem Erfassungsbereich 112 der Plattenoberfläche erkennen und das Peltier-Element bei Erkennung oder nach Bewegung eines Magneten in diesem Erfassungsbereich 112 bestromen kann. Als entsprechende Bedienelemente sind zwei Magnetstäbe 113a vorgesehen, deren Drehpositionen ausschlaggebend für die Richtung der Magnetfelder und mithin die Frage sind, ob bzw. wie stark der Bereich erwärmt (Magnetstab 113a) oder gekühlt (Magnetstab 113b) wird. Das Plattenteil 110 sowie einer der Magnetstäbe 113 sind in Figuren 3a und 3b isoliert dargestellt.

Die Reihe umfasst ferner in der Mitte ein zweites Plattenteil 120 mit einer Einformung 121 zum Einsetzen einer Wanne 122 für Soja-Sauce und Halterungen 123 für Werkzeuge 124 zur Portionierung von Wasabi. Unterhalb der Einformung 121 ist ein wie im Zusammenhang mit dem ersten Plattenteil 110 beschriebenes Peltier-Element angeordnet, um die Wanne 122 und deren Inhalt wahlweise erwärmen oder kühlen zu können. Die Ansteuerung des Peltier-Elements funktioniert wie im Zusammenhang mit dem ersten Plattenteil 110 beschrieben, wobei auch hier ein Bedienelement in Form eines Magnetstabs 135 vorgesehen ist. Das Plattenteil 120 sowie die einzelnen Accessoires 122 und 124 sind in Figuren 4a-c isoliert dargestellt.

Letztlich umfasst die Reihe rechts ein drittes Plattenteil 130 mit Führungsschienen 131 für verschiebbare Halte-Elemente 132, die zur Aufbewahrung von Servietten, Besteck oder Stäbchen dienen können. Durch Verschieben entlang der Führungsschienen 131 können diese Halte-Elemente 132 variabel in eine für alle am Tisch sitzenden Personen gut erreichbare Position gebracht werden. Das Plattenteil 130 sowie ein einzelnes der Halte-Elemente 132 sind in Figuren 5a-b isoliert dargestellt.

Der Sushi-Tisch 1 weist ein hohes Maß an Flexibilität auf und kann sowohl herstellerseitigen durch eine bestimmte Zusammenstellung der Plattenteile 110, 120, 130, 210, 220, 230 und 240 als auch nachträglich benutzerseitig durch einen Austausch eines oder mehrerer Plattenteile 110, 120, 130, 210, 220, 230 und 240 an besondere Bedürfnisse eines Kunden angepasst werden.

## Patentansprüche

1. Küchenmöbel mit einer horizontalen Arbeits- oder Tischplatte und einem Unterbau, der die Arbeits- oder Tischplatte hält, wobei die Arbeits- oder Tischplatte modular aus zwei oder mehr funktionellen Plattenteilen, die mit wenigstens einer Applikation versehen sind, und aus zwei oder mehr nicht-funktionelle Plattenteilen, die mit keiner Applikation versehen sind, aufgebaut ist, wobei wenigstens zwei Plattenteile entlang gemeinsamer Seitenkanten lösbar miteinander verbunden sind, **dadurch gekennzeichnet, dass** auf der Arbeits- oder Tischplatte eine Reihe an zwei oder mehreren funktionellen Plattenteilen sandwichartig zwischen zwei nicht-funktionellen Plattenteilen, die länger als die funktionellen Plattenteile sind, eingefasst ist, und dass es sich bei der lösbaren Verbindung zwischen den wenigstens zwei Plattenteilen der Arbeits- oder Tischplatte um eine formschlüssige Verbindung handelt, wobei die nicht-funktionellen Plattenteile (210, 220) entlang ihrer innenliegenden Längskanten mit je einer Längskante der funktionellen Plattenteile (110, 120, 130) und der weiteren nicht-funktionellen Plattenteile (230, 240) in einer Weise verbunden sind, dass ein nachträgliches Lösen ermöglicht wird, und die langen Seitenkanten aller Plattenteile (110, 120, 130, 210, 220, 230, 240) jeweils Schwalbenschwanz-Nuten umfassen, welche an Verbindungsorten lokal von anhand von Schrauben reversibel expandierbaren Nutensteinen hintergriffen werden.

2. Küchenmöbel nach Anspruch 1, **dadurch gekennzeichnet, dass** die funktionellen Plattenteile eine oder mehrere der folgenden Applikationen umfassen: eine Heizvorrichtung, eine Kühlvorrichtung, eine Beleuchtung, eine Haltevorrichtung, eine Wasserversorgung, eine Wanne, Halterungen für Küchengeräte, oder Führungsschienen für verschiebbare Elemente.

3. Küchenmöbel nach einem der vorhergehenden Ansprüche, **dadurch gekennzeichnet, dass** wenigstens ein funktionelles Plattenteil eine Temperierplatte umfasst, welche vorzugsweise sowohl eine Kühlfunktion als auch eine Heizfunktion hat.

4. Küchenmöbel nach einem der vorhergehenden Ansprüche, **dadurch gekennzeichnet, dass** wenigstens ein funktionelles Plattenteil eine Wanne mit Halterungen mit entnehmbar gehaltenen Accessoires umfasst.

5. Küchenmöbel nach einem der vorhergehenden Ansprüche, **dadurch gekennzeichnet, dass** wenigstens ein funktionelles Plattenteil Führungsschienen für verschiebbare Elemente umfasst.

6. Küchenmöbel nach einem der vorhergehenden Ansprüche, **dadurch gekennzeichnet, dass** das Küchenmöbel mobil ist und vorzugsweise ein Servierwagen ist.

7. Küchenmöbel nach einem der vorhergehenden Ansprüche, **dadurch gekennzeichnet, dass** die wenigstens zwei Plattenteile derart miteinander verbunden sind, dass die wenigstens zwei Plattenteile nebeneinander, untereinander oder übereinander anordnenbar sind oder angeordnet sind.

8. Küchenmöbel nach einem der vorhergehenden Ansprüche, **dadurch gekennzeichnet, dass** die wenigstens zwei Plattenteile aus einem unterschiedlichen Material ausgebildet sind.

9. Verfahren zur Integration eines funktionellen Plattenteils in eine Arbeits- oder Tischplatte eines Küchenmöbels nach einem der Ansprüche 1-8, wobei das funktionelle Plattenteil mit wenigstens einem weiteren Plattenteil des Tisches verbunden wird.

10. Verfahren zum Ersatz eines Plattenteils einer Arbeits- oder Tischplatte eines Küchenmöbels nach einem der Ansprüche 1-8 mit einem anderen Plattenteil, wobei es sich bei dem entnommenen und/oder dem eingesetzten Plattenteil um ein funktionelles Plattenteil handelt.

## Claims

1. Piece of kitchen furniture having a horizontal worktop or tabletop and a subframe that holds the worktop, wherein the worktop or tabletop is built up in a modular manner of at least two functional panel parts, which are provided with at least one application, as well as at least two non-functional panel parts, which are not provided with an application, wherein at least two panel parts are releasably connected to one another along common side edges, **characterized in that** a row composed of two or more functional panel parts is provided on the worktop or tabletop in a sandwiched manner between two non-functional panel parts which are longer than the functional panel parts, and **in that** the releasable connection between the at least two panel parts of the worktop or tabletop is a form-fit connection, wherein the non-functional panel parts (210, 220) are connected along the inner-side longitudinal edges with in each case one longitudinal edge of the functional panel part (110, 120, 130) and the further non-functional panel part (230, 240) in a manner such that a subsequent release is made possible, and the long side edges of all panel parts (110, 120, 130, 210, 220, 230, 240) each comprise dovetail grooves, which are locally engaged behind, at connection positions, by sliding blocks that are reversibly expandable by means of screws.

2. Piece of kitchen furniture in accordance with claim 1, **characterized in that** the functional panel parts comprise one or more of the following applications: a heating device, a cooling device, lighting, a holding device, a water supply, a tub, holders for kitchen appliances, or guide rails for displaceable elements.

3. Piece of kitchen furniture in accordance with one of the preceding claims, **characterized in that** at least one functional panel part comprises a temperature control panel that preferably has both a cooling function and a heating function.

4. Piece of kitchen furniture in accordance with any one of the preceding claims, **characterized in that** at least one functional panel part comprises a tub having holders with removably held accessories.

5. Piece of kitchen furniture in accordance with any one of the preceding claims, **characterized in that** at least one functional panel part comprises guide rails for displaceable elements.

6. Piece of kitchen furniture in accordance with any one of the preceding claims, **characterized in that** the piece of kitchen furniture is mobile and is preferably a trolley.

7. Piece of kitchen furniture in accordance with any one of the preceding claims, **characterized in that** the at least two panel parts are connected to one another such that the at least two panel parts are arrangeable or arranged beside one another, below one another, or above one another.

8. Piece of kitchen furniture in accordance with any one of the preceding claims, **characterized in that** the at least two panel parts are formed from different materials.

9. Method of integrating a functional panel part into a worktop or tabletop of a piece of kitchen furniture in accordance with any one of the claims 1 to 8, wherein the functional panel part is connected to at least one further panel part of the table.

10. Method of replacing a panel part of a worktop or tabletop of a piece of kitchen furniture in accordance with any one of the claims 1 to 8, by another panel part, wherein the removed and/or inserted panel part is a functional panel part.

## Revendications

1. Meuble de cuisine avec une plaque de travail ou de table horizontale et une base supportant la plaque de travail ou de table, la plaque de travail ou de table étant construite de manière modulaire à partir de deux parties de plaque fonctionnelles ou plus pourvues d'au moins une application et de deux parties de plaque non fonctionnelles ou plus pourvues d'aucune application, au moins deux parties de plaque étant reliées l'une à l'autre de manière détachable le long de bords latéraux communs, **caractérisé en ce que**, sur la plaque de travail ou de table, une rangée de deux parties de plaque fonctionnelles ou plus est prise en sandwich entre deux parties de plaque non fonctionnelles qui sont plus longues que les parties de plaque fonctionnelles, et **en ce que** la liaison détachable entre les au moins deux parties de plaque de la plaque de travail ou de table consiste en une liaison par complémentarité de forme, les parties de plaque non fonctionnelles (210, 220) étant reliées le long de leurs bords longitudinaux intérieurs à un bord longitudinal respectif des parties de plaque fonctionnelles (110, 120, 130) et des autres parties de plaque non fonctionnelles (230, 240) de manière à permettre un détachement ultérieur, et les bords latéraux longs de toutes les parties de plaque (110, 120, 130, 210, 220, 230, 240) comprenant chacun des rainures en queue d'aronde dans lesquelles, aux emplacements de liaison, s'engagent localement par l'arrière des coulisseaux expansibles de manière réversible au moyen de vis.

2. Meuble de cuisine selon la revendication 1, **caractérisé en ce que** les parties de plaque fonctionnelles comprennent une ou plusieurs des applications suivantes : un dispositif de chauffage, un dispositif de refroidissement, un éclairage, un dispositif de support, une alimentation en eau, un bac, des supports pour des appareils de cuisine ou des rails de guidage pour des éléments coulissants.

3. Meuble de cuisine selon l'une quelconque des revendications précédentes, **caractérisé en ce qu'**au moins une partie de plaque fonctionnelle comprend un plaque de régulation de température, qui a de préférence à la fois une fonction de refroidissement et une fonction de chauffage.

4. Meuble de cuisine selon l'une quelconque des revendications précédentes, **caractérisé en ce qu'**au moins une partie de plaque fonctionnelle comprend un bac avec des supports avec des accessoires maintenus de manière amovible.

5. Meuble de cuisine selon l'une quelconque des revendications précédentes, **caractérisé en ce qu'**au moins une partie de plaque fonctionnelle comprend des rails de guidage pour des éléments coulissants.

6. Meuble de cuisine selon l'une quelconque des revendications précédentes, **caractérisé en ce que** le meuble de cuisine est mobile et est de préférence un chariot de service.

7. Meuble de cuisine selon l'une quelconque des revendications précédentes, **caractérisé en ce que** les au moins deux parties de plaque sont reliées entre elles de telle sorte que les au moins deux parties de plaque peuvent être agencées ou sont agencées les unes à côté des autres, les unes en dessous des autres ou les unes au-dessus des autres.

8. Meuble de cuisine selon l'une quelconque des revendications précédentes, **caractérisé en ce que** les au moins deux parties de plaque sont réalisées dans un matériau différent.

9. Procédé d'intégration d'une partie de plaque fonctionnelle dans une plaque de travail ou de table d'un meuble de cuisine selon l'une quelconque des revendications 1 à 8, dans lequel la partie de plaque fonctionnelle est reliée à au moins une autre partie de plaque de la table.

10. Procédé de remplacement d'une partie de plaque d'une plaque de travail ou de table d'un meuble de cuisine selon l'une quelconque des revendications 1 à 8 par une autre partie de plaque, la partie de plaque retirée et/ou insérée consistant en une partie de plaque fonctionnelle.
